# EUROPÄISCHE PATENTSCHRIFT

(11) **EP 0 616 853 B1**
(45) Veröffentlichungstag und Bekanntmachung des Hinweises auf die Patenterteilung: **22.10.1997**
(21) Anmeldenummer: 94103498.5
(22) Anmeldetag: 08.03.1994
(51) Int. Cl.: B04C 5/12

(54) **Hydrozyklon**
Hydrocyclone
Hydrocyclone

(30) Priorität: 26.03.1993 DE 4309920
(43) Veröffentlichungstag der Anmeldung: 28.09.1994
(73) Patentinhaber: J.M. Voith GmbH, D-89522 Heidenheim (DE)
(72) Erfinder: Jerabek, Michael, D-89182 Bernstadt (DE); Ruf, Wolfgang, D-89522 Heidenheim (DE); Martin, Thomas, D-89129 Langenau (DE)
(74) Vertreter: Weitzel, Wolfgang, Dr.-Ing. Patentanwalt

(56) Entgegenhaltungen:
- DE-A- 4 309 920
- DE-B- 1 072 024
- FR-A- 1 483 525
- FR-A- 1 566 403
- GB-A- 646 087
- SU-A- 187 666
- US-A- 3 764 006
- PATENT ABSTRACTS OF JAPAN vol. 2, no. 30 (M-77) (7887) 24. Februar 1978 & JP-A-52 149 666 (KOBE SEIKOSHO) 12. Dezember 1977
- PATENT ABSTRACTS OF JAPAN vol. 2, no. 14 (M-77) (7007) 30. Januar 1978 & JP-A-52 130 074 (HITACHI) 11. Januar 1977
- AU-A-75100/74 (UNIVERSITY OF MELBOURNE)

## Beschreibung

Die Erfindung betrifft einen Hydrozyklon entsprechend dem Oberbegriff des Patentanspruchs 1. Ein solcher Hydrozyklon ist bekannt aus US-A-3764006 und JP-A-52-149666. Die aus der US-A-3764006 und der JP-A-52-149666 bekannten Hydrozyklone umfassen einen schlanken, kegelförmigen Hauptteil des Zyklonkörpers mit dem Ausstoßende fuhr eine Schwerfraktion an der Kegelstumpfspitze und mit einem vorzugsweise zylindrisch ausgebildeten Tauchrohr am anderen Ende des Zyklons zur Abfuhr einer Leichtfraktion. Der Leitapparat zur Ablenkung der Strömung innerhalb des Tauchrohres ist in einem Mindestabstand vom Eintrittsende des Tauchrohres angeordnet. Aus der AU-A-75100/74 ist eine ähnliche Vorrichtung bekannt, wobei jedoch der Leitapparat außerhalb des Tauchrohres untergebracht ist. Aus der DE 1072024 ist ein Hydrozyklon bekannt, bei dem die Schaufeln des Leitapparates eine bogenförmige Eintrittskante aufweisen, wobei die Schaufeln einfach gekrümmte Platten sind.

Die FR-A-1483525 zeigt ein zusätzlich zum Tauchrohr und innerhalb derselben angeordnetes Gasabzugsrohr, wobei jedoch diese Anordnung keinen Leitapparat der mit Abstand vom Eintrittsende des Tauchrohres angeordnet ist, aufweist. Erfindungsgemäß soll die bogenförmige Ausbildung der Eintrittskanten der Schaufeln wie in der DE-AS 1072024 gerade nicht verwendet werden. Für den hauptsächlich vorgesehenen Anwendungszweck bei Fasersuspensionen haben sich andere Gesichtspunkte als wesentlich herausgestellt.

Ferner ist es auch nicht nötig, daß das Tauchrohr eine irgendwie geartete konische Form hat, sondern ein gerades Tauchrohr ist erfindungsgemäß von Vorteil, zumindest weil es fertigungstechnisch einfacher herzustellen ist.

Nachfolgend wird die Erfindung der in den Figuren der Zeichnung dargestellten Ausführungsbeispiele erläutert. Dabei stellt Figur 1 eine erste schematische Skizze im Axialschnitt, Figur 2 eine ähnliche Skizze einer anderen Ausführungsform und Figur 3 eine Einzelheit von Figur 1 in Bezug auf den Leitapparat und den Eintrittsbereich des Tauchrohres dar.

In Figur 1 ist der Hydrozyklon 1 dargestellt mit tangentialem Einströmrohr 2, dem konischen Unterteil 12, das hier nur gebrochen angedeutet ist, sowie mit einem zentralen, von oben in den Eintrittsbereich des Zyklons hineinragenden Tauchrohr 3. Innerhalb des Tauchrohrs ist in einem bestimmten Abstand von dessen Eintrittskante der Leitapparat 5 mit den Leitschaufeln 7 angeordnet. Der Abstand des Leitapparats - also der Eintrittskante der Schaufeln 7 - von der Eintrittskante des Tauchrohrs 3 ist mindestens gleich dem halben Tauchrohrinnendurchmesser. Beträgt z.B. der Innendurchmesser des Tauchrohrs 50 mm, so ist der Mindestabstand mit 25 mm etwa anzusetzen. Es hat sich herausgestellt, daß auf diese Weise eine einwandfreie Wirkungsweise des Leitapparats ermöglicht wird, weil störenden Randströmungen am Eintrittsbereich des Tauchrohres ausgewichen wird. Für den vorgesehenen Zweck sollte vorzugsweise der Leitapparat entsprechend Figur 2 im Eintrittsbereich angespitzte Schaufeln 7 aufweisen, die etwa nach einer parabelförmigen Kurve - bezogen auf einen Ast derselben - mit ihrer radial inneren Kante verlaufen können. Die Krümmung der Schaufeln nimmt vom Eintrittsbereich zum Austrittsende des Leitapparats ab, so daß sie schließlich eben und gerade verlaufen, entsprechend einer durch sie gezogenen Radialebene des Hydrozyklons. Man braucht nicht sehr viele Schaufeln anzuwenden - wie es auch aus der eingangs erwähnten Schrift nach dem Stand der Technik bekannt ist - so daß etwa ein Abstand von einem Viertel des Innenumfangs des Tauchrohrs genügt. Das bedeutet natürlich, daß der Leitapparat 5 etwa vier Schaufeln 7 aufweist.

Im Fall von Figur 2 ist ein zusätzliches Gasabfuhrrohr 6' zentral im und konzentrisch zum Tauchrohr 3 vorgesehen, wobei diesmal ein etwas größerer Abstand des Leitapparats vom Eintrittsende des Gasrohres gewählt ist, der etwa gleich dem Tauchrohr-Innendurchmesser ist und vorzugsweise mindestens 170 % des Tauchrohrinnendurchmessers beträgt. Dies wird ungefähr als ein Mindestabstand angesehen.

In Figur 3 ist erkennbar, daß die Eintrittskante des Tauchrohrs 3 abgerundet ausgeführt ist, und zwar etwa mit einem Abrundungsradius zwischen dem 0,65-fachen und dem 0,9-fachen der Wandstärke s des Tauchrohrs 3. Vorzugsweise ist dies auch eine Verdickung 10, die sich vorzugsweise mindestens zum Teil innerhalb des Tauchrohrs befindet. Hierdurch kann den Sekundärströmungen im Eintrittsbereich des Tauchrohrs in erheblichem Maße begegnet werden. Insgesamt ergibt sich mit den geschilderten Maßnahmen auch eine nicht zu große Länge des Tauchrohrs wegen der Einbauten desselben, so daß zusätzliche Reibungsverluste nicht auftreten. Die genannten Mindestabstände sind in den Figuren mit Iₘᵢₙ angegeben.

## Patentansprüche

1. Hydrozyklon, vorzugsweise mit einem schlanken, kegelförmigen Hauptteil des Zyklonkörpers mit dem Auslaßende einer Schwerfraktion an der Kegelstumpfspitze und mit einem Tauchrohr am anderen Ende des Zyklons, das vorzugsweise zylindrisch ausgebildet ist, zur Abfuhr von einer Leichtfraktion, die im wesentlichen nicht Gas ist, sowie mit einem Leitapparat innerhalb des Tauchrohres zur Ablenkung der Strömung innerhalb desselben zwecks Rückgewinnung von Druckhöhe, wobei der Leitapparat (5) in einem Mindestabstand vom Eintrittsende des Tauchrohrs (3) von dem halben Innendurchmesser des Tauchrohrs (3) angeordnet ist;
dadurch gekennzeichnet, daß das Hydrozyklon ein zusätzliches, konzentrisch zum Tauchrohr und innerhalb desselben angeordnetes Gasabzugsrohr (6) aufweist und der Abstand des Leitapparats (5) von der Eintrittsöffnung des Gasrohres (6) mindestens einen, vorzugsweise mindestens das 1,7-fache des Tauchrohrinnendurchmessers beträgt.

2. Hydrozyklon nach Anspruch 1, dadurch gekennzeichnet, daß die radiale Erstreckung (Schaufelbreite) der Schaufeln (7) des Leitapparats (5) 15-30 % und im Fall des zusätzlichen zentralen Gasrohrs (6) zwischen 15 und 20 % des Tauchrohrinnendurchmessers beträgt.

3. Hydrozyklon nach einem der Ansprüche 1 - 2, gekennzeichnet durch eine Abrundung der Eintrittskante des Tauchrohrs (6) mit einem Radius zwischen dem 0,65-fachen und 0,9-fachen der Wandstärke des Tauchrohrs (6).

4. Hydrozyklon nach einem der Ansprüche 1 - 3, gekennzeichnet durch eine umlaufende, abgerundete Verdickung (10) an der Eintrittskante des Tauchrohrs (6).

5. Hydrozyklon nach Anspruch 4, dadurch gekennzeichnet, daß sich die Verdickung (10) zumindest teilweise im Inneren des Tauchrohrs (6) befindet.

6. Hydrozyklon nach einem der Ansprüche 1 - 5, gekennzeichnet durch eine die Schaufelbreite am Anfang (Einströmende) der Schaufel (7) auf eine Breite von 0 herabsetzende Verschmälerung der Schaufel (7) über eine Länge derselben bis zu 20 % des Tauchrohrinnendurchmessers.

7. Hydrozyklon nach Anspruch 6, derart gekennzeichnet, daß die Verschmälerung in Form eines Astes oder eines Ausschnittes des Astes einer Parabel oder Hyperbel erfolgt.

8. Hydrozyklon nach einem der Ansprüche 1 - 7, dadurch gekennzeichnet, daß der Leitapparat einfach gekrümmte Schaufeln (7) zum stoßfreien Auftreffen der Strömung am Anfang (Eintrittsbereich des Leitapparats 5) mit in Richtung stromabwärts abnehmender Krümmung bzw. Neigung gegen die durch die Schaufeln gehenden Radialebenen des Zyklons vorgesehen sind, wobei die Krümmung sich verringert bis hin zu einem geraden Verlauf der Schaufel (7) an ihrem Austrittsende und sie mit diesem Austrittsende in einer entsprechenden Radialebene des Hydrozyklons liegen.

## Claims

1. Hydrocyclone, preferably with a slender, conical main part of the cyclone body with the outlet end of a heavy fraction at the apex of the truncated cone and with an immersion tube at the other end of the cyclone, which preferably has a cylindrical construction, for the discharge of a light fraction, which is essentially not gas, as well as with a distributor within the immersion tube for deflecting the flow within the latter for the purpose of recovering the pressure height, the distributor (5) being located at a minimum distance from the inlet end of the immersion tube (3) of half the inner diameter of the immersion tube (3); characterised in that the hydrocyclone comprises an additional gas outlet tube (6) located concentrically with respect to the immersion tube and within the latter and the distance of the distributor (5) from the inlet opening of the gas tube (6) amounts to at least one, preferably to at least 1.7 times the inner diameter of the immersion tube.

2. Hydrocyclone according to Claim 1, characterised in that the radial extent (blade width) of the blades (7) of the distributor (5) amounts to 15-30% and in the case of the additional central gas tube (6) between 15 and 20% of the inner diameter of the immersion tube.

3. Hydrocyclone according to one of Claims 1 to 2, characterised by a rounding of the inlet edge of the immersion tube (3) with a radius between 0.65 times and 0.9 times the wall thickness of the immersion tube (3).

4. Hydrocyclone according to one of Claims 1 to 3, characterised by a peripheral, rounded thickening (10) at the inlet edge of the immersion tube (3).

5. Hydrocyclone according to Claim 4, characterised in that the thickening (10) is located at least partly inside the immersion tube (3).

6. Hydrocyclone according to one of Claims 1 to 5, characterised by a narrowing-down of the blade (7) reducing the blade width at the beginning (inlet end) of the blade (7) to a width of 0 over a length of the latter of up to 20% of the inner diameter of the immersion tube.

7. Hydrocyclone according to Claim 6, characterised in that the narrowing-down takes place in the form of a branch or a section of the branch of a parabola or hyperbola.

8. Hydrocyclone according to one of Claims 1 to 7, characterised in that the distributor comprises blades (7) having a simple curvature for the smooth impingement of the flow at the beginning (inlet region of the distributor 5) with a curvature or inclination decreasing in the downstream direction towards the radial planes of the cyclone passing through the blades, the curvature decreasing to a straight extent of the blade (7) at its outlet end and they lie with their outlet end in a corresponding radial plane of the hydrocyclone.

## Revendications

1. Hydrocyclone, de préférence comportant une partie principalé du corps de cyclone qui est faiblement conique, avec l'extrémité de sortie d'une fraction lourde à la pointe du tronc de cône et avec, à l'autre extrémité du cyclone, un tube plongeur de préférence cylindrique et servant à l'évacuation d'une fraction légère qui pour l'essentiel n'est pas un gaz, et un dispositif directeur situé à l'intérieur du tube plongeur et servant à dévier l'écoulement à l'intérieur de celui-ci en vue d'une récupération de perte de charge, le dispositif directeur (5) étant disposé à une distance minimale vis-à-vis de l'extrémité d'entrée du tube plongeur (3) qui est de la moitié du diamètre intérieur du tube plongeur (3),
caractérisé en ce que l'hydrocyclone comprend un tube supplémentaire d'évacuation de gaz (6) concentrique au tube plongeur et disposé à l'intérieur de celui-ci et en ce que la distance du dispositif directeur (5) vis-à-vis de l'ouverture d'entrée du tube de gaz (6) est au moins égale à un diamètre intérieur du tube plongeur, de préférence à au moins 1,7 fois ce diamètre intérieur.

2. Hydrocyclone suivant la revendication 1, caractérisé en ce que l'étendue radiale (largeur d'aube) des aubes (7) du dispositif directeur (5) est égale à 15 - 30% du diamètre intérieur du tube plongeur et, dans le cas du tube de gaz central supplémentaire (6), comprise entre 15 et 20% de ce diamètre intérieur.

3. Hydrocyclone suivant l'une des revendications 1-2, caractérisé par un arrondi de l'arête d'entrée du tube plongeur (6) présentant un rayon compris entre 0,65 fois et 0,9 fois l'épaisseur de paroi du tube plongeur (6).

4. Hydrocyclone suivant l'une des revendications 1-3, caractérisé par une partie plus épaisse (10) arrondie qui fait tout le tour à l'endroit de l'arête d'entrée du tube plongeur (6).

5. Hydrocyclone suivant la revendication 4, caractérisé en ce que la partie plus épaisse (10) se trouve au moins partiellement à l'intérieur du tube plongeur (6).

6. Hydrocyclone suivant l'une des revendications 1-5, caractérisé par un rétrécissement des aubes (7), sur une longueur de celles-ci allant jusqu'à 20% du diamètre intérieur du tube plongeur, qui fait diminuer la largeur d'aube au début (extrémité d'entrée d'écoulement) des aubes (7) jusqu'à une largeur de 0.

7. Hydrocyclone suivant la revendication 6, caractérisé à ce que le rétrécissement suit la forme d'une branche ou d'une section de branche d'une parabole ou une hyperbole.

8. Hydrocyclone suivant l'une des revendications 1-7, caractérisé en ce que le dispositif directeur comporte des aubes (7) à courbure simple permettant une rencontre sans choc de l'écoulement à l'entrée (zone d'entrée du dispositif directeur 5) avec une courbure diminuant en direction de l'aval ou une inclinaison vis-à-vis des plans radiaux du cyclone passant pas les aubes, la courbure diminuant jusqu'à un tracé rectiligne de l'aube (7) à son extrémité de sortie, et en ce que, par cette extrémité de sortie, elles sont situées dans un plan radial correspondant de l'hydrocyclone.
